# EUROPÄISCHE PATENTSCHRIFT

(11) **EP 0 120 903 B1**
(45) Veröffentlichungstag und Bekanntmachung des Hinweises auf die Patenterteilung: **19.02.1986**
(21) Anmeldenummer: 83903171.3
(22) Anmeldetag: 05.10.1983
(51) Int. Cl.: B63B 19/14

(54) **AUFLAGERKOMBINATION FÜR LUKENDECKEL**
SUPPORT COMBINATION FOR HATCH COVER
COMBINAISON DE SUPPORT POUR PANNEAU DE CALE

(30) Priorität: 09.10.1982 DE 3237529
(43) Veröffentlichungstag der Anmeldung: 10.10.1984
(73) Patentinhaber: HOWALDTSWERKE-DEUTSCHE WERFT AG, 24143 Kiel (DE)
(72) Erfinder: FINA, Hans-Dieter, D-2000 Hamburg 73 (DE); KRÖGER, Dieter, D-2100 Hamburg 92 (DE); SCHNUR, Wolfgang, D-2080 Kummerfeld (DE)
(74) Vertreter: Kaiser, Henning
(86) Internationale Anmeldenummer: DE8300169
(87) Internationale Veröffentlichungsnummer: WO8401552

## Beschreibung

Die Erfindung betrifft eine Auflagerkombination für die Lukendeckel auf Containerschiffen, bei denen die Lukendeckel durch auf ihnen gestapelte Container stark belastet werden. Die Auflagerkombination besteht aus einem oberen Auflager, das an dem Lukendeckei befestigt ist, und einem unteren Auflager, welches am Schiff fest angebracht ist, wobei eine Vielzahl dieser Auflagerpaare einen über eine Luke gelegten Lukendeckel abstützen.

Bei den bekannten Auflagerpaaren stellt sich schon nach verhältnismässig kurzer Zeit ein starker Verschleiss an den Berührungsflächen ein, da sich die belasteten Lukendeckel infolge rollender und stampfender Bewegung des Schiffes ständig verschieben. Der Abrieb an den Auflagern führt dazu, dass die Gummidichtung des Lukendeckels über ein zulässiges Mass hinaus zusammengedrückt und zerstört wird, und dass die untere Kante des Lukendeckelsülls auf der Lukenbank reibt, wodurch ihre für das Schiff wichtige Festigkeit vermindert wird. Ein Auswechseln oder Reparieren der Auflager war bisher nur während eines Aufenthaltes bei einer Werft möglich und war sehr aufwendig, da die oberen Auflager am Lukendeckel und die unteren Auflager auf der Lukenbank festgeschweisst sein müssen.

Es sind Auflager bekannt (DE-A Nr. 3103104), bei denen Gleitsteine in einem Aufnahmeraum des Lagerklotzesduch einen aushärtbaren, flüssig einzubringenden Verbundwerkstoff festgehalten werden. Diese Anordnung ist zwar für das Ausrichten der Gleitsteine günstig, erfordert jedoch Einrichtungen, die normalerweise an Bord eines Schiffes nicht vorhanden sind. Die Erfahrung zeigte ausserdem, dass das Entfernen des ausgehärteten Kunststoffs aus den Aufnahmeräumen für ein Auswechseln der Gleitsteine nach aufgetretenem Verschleiss sehr schwierig ist, so dass es zweckmässig sein kann, die ganzen Klötze abzubrennen und neue anzuschweissen. Diese Arbeiten erfordern in jedem Fall eine Werftliegezeit des Schiffes.

In der nicht vorveröffentlichten HANSA Schiffahrt, Schiffbau, Hafen 1982, Nr. 22, S. A 25 wird auf eine vorbenutzte Auflagerkombination hingewiesen, bei der ein auswechselbarer Druckklotz von rechteckigem Querschnitt in einen geschweissten Halterungsrahmen eingesetzt und mittels in horizontaler Richtung durchgesteckter Schrauben festgehalten wird. Das andere Auflagerteil ist eine Platte aus Stahl von höherer Festigkeit. Diese Halterung eines Verschteissteils in einem durch Schweissungen zusammengesetzten Rahmen ist nicht befriedigend, da Rahmen und Schrauben bei grossen, dynamischen Belastungen so verbogen werden können, dass sich die Schrauben nicht mehr herausziehen lassen und die Druckklötze daher nicht ohne weiteres ausgewechselt werden können.

Eine Beweglichkeit der Lukendeckel auf den Lukenbänken ist erwünscht, da u. a. die gleitende Reibung zwischen oberen und unteren Auflagern auch einen Teil der Energie vernichtet, die durch die Bewegung der auf dem Lukendeckel ruhenden Last hervorgerufen wird. Auf einem Lukendeckel für eine Lukenöffnung von z. B. 18,8 x 8 m können in 4 Lagen 6 Container gestapelt werden, die z. B. je 30 t wiegen mögen, was eine statische Last von ca. 720 t ergibt, die sich auf beispielsweise 16 Auflagerpaare an dem Lukendeckel verteilt. Die bei starkem Seegang auftretende dynamische Belastung durch diese Last ist noch bedeutend höher, wobei auch horizontale Kräfte auftreten, die eine Verschiebung der oberen Auflager auf den unteren Auflagern von bis zu 20 mm bei grossen Torsionsbewegungen des Schiffes erzeugen können, wodurch der Verschleiss der Auflager eintritt.

Der Erfindung liegt die Aufgabe zugrunde, eine Auflagerkombination zu schaffen, bei der dasAusmass des unvermeidbaren Verschleisses eines Verschleissteiles erkennbar ist und das Verschleissteil in eine Weise angebracht wird, die trotz der auftretenden hohen Belastungen Beschädigungen der Befestigungsmittel ausschliesst, so dass das Verschleissteil leicht auswechselbar ist.

Zur Lösung dieser Aufgabe ist vorgesehen, das eine Auflager aus einem harten, verschleissfesten Material zu wählen und das andere Auflager zweiteilig auszuführen, wobei es aus einem Grundkörper und aus einem Verschleissteil besteht, welches auswechselbar an dem Grundkörper befestigt ist, aber mit diesem gegen Verschiebungen in allen Richtungen der Berührungsebene zwischen den beiden Auflagern sicher und formschlüssig verbunden ist.

Erfindungsgemäss weist das Verschleissteil bei einer Auflagerlcombination gemass dem Oberbegriff des Anspruchs 1 einen angeformten, zur Auflagerfläche senkrechten langlichen Zapfeniauf und der Grundkörper ist mit einer der Form desZapfens entsprechenden Ausnehmung versehen, in die der Zapfen einschiebbar ist, wobei die Höhe des Zapfens ein wenig kleiner als die Tiefe der Ausnehmung ist, so dass die die Ausnehmung umgebende Fläche des Grundkörpers an der den Zapfen umgebenden Fläche des Verschleissteils anliegt. Ausserdem wird erfindungsgemäss das Verschleissteif durch wenigstens eine durch das Verschleissteil und den Zapfen in den Grundkörper einschraubbare Schraube an dem Grundkörper lösbar befestigt.

Vorzugsweise ist das Auflager aus verschleissfestem Material als unteres Auflager auf der Lukenbank angebracht, während der Grundkörper mit dem Verschleissteil als oberes Auflager mit dem Lukendeckel fest verbunden ist. Das untere Auflager ist vorzugsweise eine Platte, die auf die Lukenbank geschweisst wird und aus einem Chrom-Nickel-Stahl, z. B. CrNi 18,9 besteht. Andere harte veredelte oder gehärtete Stähle sind möglich. Das Verschleissteil wird dagegen aus gewöhnlichem Stahl, z. B. St 37, hergestellt und der Grundkörper kann aus demselben Material bestehen.

Der am Verschleissteil eintretende Verschleiss ist leicht zu erkennen. Er kann je nach den Torsionsbewegungen des Schiffes und der Beladung der Lukendeckel von Luke zu Luke unterschiedlich sein. Ist ein Auswechseln der Verschleissteile einer Luke erforderlich, so kann dies leicht durch die Besatzung während eines Ladevorgangs bei dem die Lukendeckel abgenommen und gestapelt sind, erfolgen, wobei nur die Schrauben zwischen Verschleissteilen und Grundkörpern zu lösen und neue Verschleissteile anzuschrauben sind. Hierbei ist es von Vorteil, wenn Grundkörper und Verschleissteil an dem Lukendeckel angebracht sind, da die Lukendeckel für den Ladevorgang an Bord gestapelt werden, wobei zwischen ihnen üblicherweise ein solcher Abstand verbleibt, dass ein Auswechseln der Verschleissteile ohne Gefahr möglich ist. Das Auswechseln kann somit je nach Bedarf ohne Zeitverlust für das Schiff durch eine Werftliegezeit durch die Besatzung selbst vorgenommen werden.

Weitere Einzelheiten werden anhand der beigefügten schematischen Zeichnungen beschrieben, die nur ein Beispiel darstellen.

Es zeigen:
Fig. 1 einen Schnitt durch einen seitlichen Randbereich eines Lukendeckels und der ihn abstützenden Lukensüllkonstruktion mit einer Auflagerkombination,
Fig. 2 eine Seitenansicht auf einen Lukendeckel mit einer Auflagerkombination,
Fig. 3 eine perspektivische Ansicht auf die Teile einer Auflagerkombination.

Auf dem Deck 1 steht das Lukensüll 2, auf dem oben etwa horizontal die Lukenbank 3 liegt. Die Teile und eingesetzte Stützbleche 4 und 5 sind miteinanderverschweisst. Der Lukendeckel 10 besitzt an seinem Rand ein etwa vertikal angeordnetes Lukensüll 11, an dessen unterer Kante z. T. ein etwa horizontal verlaufender Auflagerflansch 12 angeschweisst und über Stützbleche 13 abgestützt ist, während ein anderer Teil der Lukendekkelkante 14 nur einen geringen Abstand von z. B. 10 mm zur Oberseite der Lukenbank 3 hat. An Halterungen 15 ist eine Gummidichtung 16 befestigt, die bei geschlossenem Lukendeckel leicht zusammengedrückt auf der Lukenbank 3 aufliegt. Auf der Oberseite des Lukendeckels 10 ist ein Containerfundament 18 gezeigt, das für die Stapelung der Container auf dem Lukendeckel 10 verwendet wird. Ein Knieblech 17 stützt den Auflagerflansch 12 an dem Auflager ab.

Auf der Lukenbank ist als unteres Auflager 20 eine Platte aus verschleissfestem Chrom-Nickel-Stahl aufgeschweisst. Unter dem Auflagerflansch 12 ist das obere Auflager 21 angeordnet, das aus dem Grundkörper 22 und dem Verschleissteil 23 besteht. Der Grundkörper 22 ist an den Auflagerflansch 12 angeschweisst und besitzt unten eine Ausnehmung 24 in Form eines Langloches.

An dem Verschleissteil 23 ist an seiner Oberseite ein länglicher Zapfen 25 angeformt, der formschlüssig in die Ausnehmung 24 eingesetzt wird, so dass sich das Verschleissteil 23 nicht in Bezug auf den Grundkörper 22 bewegen kann. Durch zwei oder mehr Schrauben 26 wird das Verschleissteil 23 an dem Grundkörper 22 gehalten, wobei die Schrauben 26 durch den Zapfen 25 verlaufen und soweit einschraubbar sind, dass sie bei auftretendem Verschleiss an der Unterseite 27 nicht beschädigt werden, solange der Verschleiss einzulässiges Mass nicht überschreitet.

Der zulässige Verschleiss ergibt sich aus der maximal zulässigen Zusammendrückung der Gummidichtung 16 und aus der Forderung, einen Abstand zwischen der Lukendeckelkante 14 und der Lukenbank 3 zu behalten. Bei einem ausgeführten Beispiel wurde die Gummidichtung zur optimalen Anlage auf der Lukenbank 3 und 8 mm zusammengedrückt, während bei einer Zusammendrückung von mehr als 16 mm schon die Gefahr einer Beschädigung der Dichtung bestand. Für diesen Fall wurden Verschleissteile gewählt, die (ohne Zapfen) ca. 12,5 mm dick waren. Da die Verhältnisse jedoch von Schiff zu Schiff unterschiedlich sind, müssen geeignete Abmessungen von Fall zu Fall gewählt werden. Die dargestellte Ausführung von Luke und Lukenbank ist auch nur ein Beispiel, das nach Bedarf abgewandelt werden kann, wobei insbesondere auch andere Befestigung und Formen des Grundkörpers an der Luke möglich sind.

Das untere Auflager 20 bzw. seine Oberseite hat zweckmässigerweise eine so grosse Fläche, dass die Unterseite 27 des Verschleissteiles 23 auch bei auftretenden Verschiebungen zwischen den beiden Auflagern immer vollständig auf der Oberseite 28 aufliegt, damit ein gleichmässiger Abrieb des Verschleissteils 23 erfolgt, während am unteren Auflager 20 praktisch kein Verschleiss eintritt.

Die gezeigte Zapfenverbindung mit einem länglichen Zapfen 25 wird bevorzugt. Der an das Verschleissteil 23 angeformte Zapfen 25 ist mit leichtem Spiel in die Ausnehmung 23 einschiebbar und seine Höhe ist ein wenig kleiner als die Tiefe der Ausnehmung, so dass der Zapfen 25 auch durch grosse Belastungen nicht gestaucht werden kann und das Verschleissteil 23 wieder leicht zu entfernen ist. Der Zapfen 25 soll nur die horizontale Komponente der auf das obere Auflager 21 wirkenden Kräfte auf das Verschleissteil 23 übertragen. Es ist jedoch möglich, auch mehrere Zapfen anzuwenden, oder solche, deren Form von der dargestellten Ausführung abweichen kann.

Für das untere Auflager 20 wird eine Stahllegierung bevorzugt, die nicht nur eine hohe Verschleissfestigkeit besitzt, sondern auch eine grosse Korrosionsbeständigkeit gegen Seewasser hat und insbesondere nicht rostet. Auch der Grundkörper 22 kann aus nicht rostenden, seewasserbeständigem Material bestehen. Das Verschleissteil 23 braucht dagegen nicht korrosionsfest zu sein und kann aus einfachem Stahl oder einem anderen Material gebildet sein, dessen Verschleiss-oder Abriebfestigkeit kleiner als die des anderen Auflagers 20 ist.

## Patentansprüche

1. Auflagerkombination für Lukendeckel, bestehend aus einem oberen Auflager (12) an einem Lukendeckel (10) und einem unteren Auflager (20) auf einer Lukenbank (3), wobei die zur Anlage aneinander bestimmten Auflagerteile aus Material unterschiedlicher Abriebfestigkeit bestehen und bei dem einen Auflagerteil ein Verschleissteil (23) aus dem weniger verschleissfesten Material in einer rahmenartigen Aufnahme formschlüssig und mittels Schrauben lösbar gehalten wird und das andere Auflager aus verschleissfesterem Material so gross ist, dass auch bei Verschiebungen das Verschleissteil immer vollständig aufliegt, dadurch gekennzeichnet, dass das Verschleissteil; (23) an seiner dem anderen Auflagerteil (20) abgewandten Seite einen angeformten, zur Auflagerfläche senkrechten länglichem Zapfen (25) aufweist, ein Grundkörper (22) mit einer der Form des Zapfens (25) entsprechenden Ausnehmung (24) versehen ist, in die der Zapfen (25) einschiebbar ist, die Höhe des Zapfens (25) ein wenig kleiner als die Tiefe der Ausnehmung (24) ist, so dass die die Ausnehmung (24) umgebende Fläche des Grundkörpers (22) an der den Zapfen (25) umgebenden Fläche des Verschleissteils (23) anliegt und das Verschleissteil (23) durch wenigstens eine von der dem anderen Auflagerteil zugewandten Seite durch das Verschleissteil (23) und den Zapfen (25) in den Grundkörper (22) einschraubbare Schraube (26) an dem Grundkörper (22) lösbar befestigt ist

2. Auflagerkombination nach Anspruch 1, dadurch gekennzeichnet, dass das andere Auflager (20) aus Chrom-Nickel-Stahl besteht und fest auf der Lukenbank(3) angeschweisst ist.

## Claims

1. Support combination for hatch covers, consisting of an upper support (12) at a hatch cover (10) and a lower support (20) on a hatch bed (3), wherein those support parts, which are intended to bear one against the other, consist of material of different abrasion resistance and one expendable part (23) of the less wear-resistant material is in the case of the one support part retained detachably by means of screws and shape- lockingly in a frame-like receptacle and the other support of more wear-resistant material is so large thatthe expendable part is always completely supported even in the case of displacements, characterised thereby, that the expendable part (23) at its side remote from the other support part (20) displays a shaped-on, elongate spigot (25) perpendicular to the support surface, a base body (22) is provided with a recess (24), which corresponds to the shape of the spigot (25) and into which the spigot (25) is insertable, the height of the spigot (25) is a little smaller than the depth of the recess (24) so that the surface of the base body (22) surrounding the recess (24) lies against the surface of the expendable part (23) surrounding the spigot (25) and that the expendable part (23) is detachably fastened at the base body (22) by at least one screw (26), which is threadable from the side facing the other support part through the expendable part (23) and the spigot (25) into the base body (22).

2. Support combination according to Claim 1, chracterised thereby, that the other support (20) consists of chrome-nickel steel and is firmly welded onto the hatch base (3).

## Revendications

1. Ensemble combiné de support pour panneaux de cale, constitué par un support supérieur (12) disposé sur un panneau de cale (10) et par un support inférieur (20) situé sur un banc de cale (3), les éléments de support, qui sont destinés à s'appliquer les uns contre les autres, étant constitués en des matériaux possédant des résistances différentes à l'usure par frottement, tandis que, dans l'un des éléments de support, une pièce d'usure (23) constituée en un matériau de moindre résistance à l'usure est maintenue de façon détachable, selon une liaison par formes complémentaires et à l'aide de vis, dans un logement en forme de cadre, et que le second support constitué en un matériau plus résistant à l'usure est suffisamment grand pour que, même dans le cas de déplacements, la pièce d'usure soit toujours complètement en appui, caractérisé en ce que la pièce d'usure (23) comporte, sur sa face tournée à ['opposé du second élément de support (20) un embout allongé profilé (25), perpendiculaire à l'a sur- facede support, en ce qu'un corpsde base (22) est muni d'un évidement (24) correspondant à Ua forme de l'embout (25) et dans lequel l'embout peut être inséré, en ce que la hauteur de L'embout (25) est légèrement inférieure à la profondeur de l'évidement (24) pour que la surface du corps de base (22) qui entoure l'évidement (24), s'applique contre la surface, entourant l'embout (25), de la pièce d'usure (23), et en ce que la pièce d'usure (23) peut être fixée de façon détachable sur le corps de base (22) par au moins une vis (26) apte à être engagée par vissage dans le corps de base (22) à partir de la face, tournée vers le second élément du support, et à travers la pièce d'usure (23) et l'embout (25).

2. Ensemble combiné de support selon la revendication 1, caractérisé en ce que le second support (20) est constitué en un acier chrome-nickel et est soudé à demeure sur le banc de cale (3).
